# EUROPÄISCHE PATENTSCHRIFT

(11) **EP 1 190 201 B1**
(45) Veröffentlichungstag und Bekanntmachung des Hinweises auf die Patenterteilung: **11.05.2005**
(21) Anmeldenummer: 00936836.6
(22) Anmeldetag: 31.05.2000
(51) Int. Cl.: F23G 1/00

(54) **VERFAHREN ZUR THERMISCHEN REGENERATION DES WÄRMETAUSCHERMATERIALS EINER REGENERATIVEN NACHVERBRENNUNGSVORRICHTUNG**
METHOD FOR THERMALLY REGENERATING THE HEAT EXCHANGER MATERIAL OF A REGENERATIVE POST-COMBUSTION DEVICE
PROCEDE DE REGENERATION THERMIQUE DE LA MATIERE ECHANGEUSE DE CHALEUR D'UN DISPOSITIF DE POST-COMBUSTION A REGENERATION

(30) Priorität: 10.06.1999 DE 19926428
(43) Veröffentlichungstag der Anmeldung: 27.03.2002
(73) Patentinhaber: EISENMANN Maschinenbau GmbH & Co. KG, 71032 Böblingen (DE)
(72) Erfinder: PÖTZL, Walter, D-72119 Ammerbuch (DE)
(74) Vertreter: Ostertag, Ulrich, Dr.
(86) Internationale Anmeldenummer: PCT/EP2000/004955
(87) Internationale Veröffentlichungsnummer: WO 2000/077451

(56) Entgegenhaltungen:
- EP-A- 0 548 630
- US-A- 5 259 757
- US-A- 5 538 420
- US-A- 5 643 539
- US-A- 5 839 894

## Beschreibung

Die Erfindung betrifft ein Verfahren zur thermischen Regeneration des Wärmetauschermaterials einer regenerativen Nachverbrennungsvorrichtung, welche in einem Gehäuse von oben nach unten umfaßt:
a) eine Verbrennungskammer;
b) einen Abschnitt, der in mehrere mit Wärmetauschermaterial gefüllte Segmente unterteilt ist.
c) einen Drehverteiler, der entsprechend seiner Drehstellung herstellt:
   ca) eine Verbindung zwischen einem Einlaßanschluß für zu reinigendes Abgas mit einem ersten Segment des Wärmetauschermaterials;
   cb) eine Verbindung zwischen einem zweiten Segment des Wärmetauschermaterials und einem Auslaßanschluß für gereinigtes Gas;
   cc) eine Verbindung zwischen einem dritten, dem zweiten Segment in Drehrichtung des Drehverteilers vorauseilenden Segment des Wärmetauschermaterials und einem Anschluß für Spülgas,
   bei welchem Verfahren Frischluft in der Verbrennungskammer erhitzt und nacheinander durch alle Segmente des Wärmetauschermaterials geleitet wird, wodurch das Wärmetauschermaterial auf eine Temperatur gebracht wird, bei welcher sich die an dem Wärmetauschermaterial adsorbierten Verunreinigungen lösen.

Regenerative Nachverbrennungsvorrichtungen dienen der Reinigung verunreinigter Abgase aus industriellen Prozessen. Zur Einsparung von Energie bei der thermischen Nachverbrennung werden die zu reinigenden Abgase durch Wärmetauschermaterial hindurchgeführt. Da die zu reinigenden Abgase häufig organische Verunreinigungen in Form kondensierbarer Substanzen, z.B. Teerprodukte, oder organische Stäube enthalten, setzen sich die Oberflächen dieser Wärmetauschermaterialien im Laufe des Betriebes mit diesen Verunreinigungen zu. Zur Regeneration muß das Wärmetauschermaterial periodisch auf eine Temperatur erhitzt werden, bei welcher sich die an der Oberfläche adsorbierten Verunreinigungen lösen und ausgetragen werden können. Dies geschieht bei den bekannten thermischen Nachverbrennungsvorrichtungen, wie sie beispielsweise aus der EP 0 548 630 A1 hervorgehen, dadurch, daß Frischluft in die Verbrennungskammer eingebracht, dort auf hohe Temperatur erhitzt und sodann von oben her durch das Wärmetauschermaterial nach unten geleitet, über den Drehverteiler dem Auslaß zugeführt und sodann über den Kamin in die Außenatmosphäre entsorgt wird. Der Drehverteiler steht bei diesem Vorgang. Es wird zugewartet, bis sich das jeweils durchspülte Segment des Wärmetauschermaterials von oben bis unten auf die erforderliche Temperatur erhitzt hat, so daß alle Bereiche des Wärmetauschermaterials in diesem Segment von Verunreinigungen befreit werden. Danach wird der Drehverteiler um ein Segment verdreht und der Vorgang beginnt von neuem.

Nachteilig bei diesem bekannten Verfahren zur Regeneration des Wärmetauschermaterials ist zum einen die verhältnismäßig lange Zeit, die zur Reinigung aller Segmente notwendig ist. Darüber hinaus enthält das dem Kamin zugeleitete Gas die Verunreinigungen, die sich vom Wärmetauschermaterial gelöst haben, und ist somit nicht sauber.

Eine Reinigung der bei der Regeneration des Wärmetauschermaterials anfallenden Abgase ist bei der US 5 259 757 vorgesehen. Hier fehlt ein Drehverteiler; die einzelnen Regeneratoren sind nebeneinander, nicht segmentartig angeordnet. Die Steuerung des Regenerationsvorgangs erfolgt über Klappen. Die Menge an zugeführter Frischluft beträgt während des Reinigungsvorgangs etwa ein Viertel der Menge an zu reinigendem Prozeßgas; dem gerade im Reinigungszyklus befindlichen Regenerator wird jedoch keine Frischluft zugeführt. Dadurch dauert dieser Vorgang unerwünscht lange.

Aufgabe der vorliegenden Erfindung ist es, ein Verfahren der eingangs genannten Art so auszugestalten, daß keine Verunreinigungen in die Umgebungsatmosphäre abgegeben werden, dabei die Reinigung der Segmente zu beschleunigen und die Temperatur der über den Abluftkamin abgegebenen Gase auf einem gewünschten niedrigen Niveau zu halten

Diese Aufgabe wird erfindungsgemäß dadurch gelöst,
daß die zur thermischen Regeneration verwendete in der Verbrennungskammer erhitzte Luft aus der Verbrennungskammer über ein Segment des Wärmetauschermaterials nach unten und über den Drehverteiler dem Einlaßanschluß oder dem Auslaßanschluß zugeführt und von dort erneut direkt in die Verbrennungskammer eingeleitet wird,
und daß die Luft so lange bei stehendem Drehverteiler im Kreislauf geführt wird, bis das Wärmetauschermaterial im Segment ausreichend erhitzt und sich alle Verunreinigungen von diesem gelöst haben, worauf dieser Vorgang der Reihe nach für alle anderen Segmente durchgeführt wird,
wobei
der im Kreislauf geführten Luft Frischluft zugeführt wird, um den Sauerstoffgehalt zu erhöhen; und
Überschußgas kontinuierlich abgezogen und zur Absenkung der Temperatur kontinuierlich mit Frischluft vermischt und wenigstens teilweise einem Kamin zugeführt wird.

Dadurch, daß beim erfindungsgemäßen Verfahren die aus dem Wärmetauschermaterial austretende, heiße Luft nicht direkt dem Kamin sondern zu einer erneuten Nachverbrennung wieder in die Verbrennungskammer der Nachverbrennungsvorrichtung eingeleitet wird, verlassen auch die zur Regeneration verwendeten heißen Gase die Nachverbrennungsvorrichtung vollständig gereinigt; Verunreinigungen werden über den Abluftkamin nicht mehr in die Außenatmosphäre abgegeben.

Bei der Rückführung der aus dem Wärmetauschermaterial austretenden, heißen Gase in die Verbrennungskammer bedarf es einer Anreicherung mit Sauerstoff. Dies geschieht durch Zufuhr von Frischluft.

Entsprechend der Zufuhr von Frischluft muß Überschußgas kontinuierlich abgezogen werden. Um die Temperatur der Gaswege auf einer akzeptablen Temperatur zu halten, wird dabei das abgezogene Überschußgas mit Frischluft vermischt.

Viele bekannte Nachverbrennungsvorrichtungen sind so gebaut, daß entweder der Einlaß oder der Auslaß nicht direkt über eine Leitung mit dem Drehverteiler verbunden ist. Vielmehr führt der Einlaß oder der Auslaß zunächst in eine Sammelkammer im unteren Bereich des Gehäuses der Nachverbrennungsvorrichtung, die dann ihrerseits mit einem der verschiedenen Wege des Drehverteilers kommuniziert. Der jeweils andere Anschluß steht über eine Leitung mit dem Drehverteiler in Verbindung. Sollen mit dem erfindungsgemäßen Verfahren Nachverbrennungsvorrichtungen dieser Bauart thermisch regeneriert werden, empfiehlt es sich, wenn die zur Regeneration verwendete Luft über denjenigen Anschluß geführt wird, der nicht mit der Sammelkammer kommuniziert. Dies hat den Vorteil, daß die Zahl der Komponenten der Nachverbrennungsvorrichtung, die mit der heißen Luft in Berührung kommen und daher hohe Temperaturen aushalten müssen, verhältnismäßig klein gehalten werden kann. Außerdem läßt sich auf diese Weise auch die Verbindungsleitung zwischen dem Anschluß und dem Drehverteiler reinigen, was insbesondere dann von Bedeutung ist, wenn es sich bei dem fraglichen Anschluß um den Einlaßanschluß handelt.

Der zur Oxidation notwendige Sauerstoff wird durch Frischluft über den Anschluß von Spülgas zugeführt.

Ausführungsbeispiele der Erfindung werden nachfolgend anhand der Zeichnung näher erläutert; es zeigen
- Figur 1: schematisch eine regenerative Nachverbrennungsvorrichtung mit den wichtigsten zu deren Betrieb erforderlichen peripheren Einrichtungen;
- Figur 2: dieselbe regenerative Nachverbrennungsvorrichtung, jedoch mit etwas abgewandelten peripheren Einrichtungen.

In Figur 1 ist eine regenerative Nachverbrennungsvorrichtung mit dem Bezugszeichen 1 gekennzeichnet. Ihr grundsätzlicher Aufbau und ihre grundsätzliche Funktionsweise sind - soweit nachfolgend nichts anderes gesagt ist - in der EP 0 548 630 A1 oder der EP 0 719 984 A2 beschrieben, worauf ausdrücklich verwiesen wird.

In den unteren Bereich des Gehäuses 2 der regenerativen Nachverbrennungsvorrichtung 1 ist eine Einlaßleitung 4 für die zu reinigende Abluft eingeführt. Sie steht mit einem im unteren Bereich des Gehäuses 2 untergebrachten Drehverteiler 5 in Verbindung, der je nach seiner Drehstellung eine Verbindung zwischen der Einlaßleitung 4 und einem Segment aus einer Vielzahl tortenstückförmiger Segmente in einem oberhalb des Drehverteilers 5 angeordneten Verteilraum 6 herstellt. Erneut oberhalb des Verteilraumes 6 befindet sich im Gehäuse 2 ein Wärmetauschraum 7, der in eine entsprechende Anzahl von Segmenten unterteilt ist, die jeweils mit einem entsprechenden Segment des darunterliegenden Verteilraumes 7 kommunizieren. Die Segmente des Wärmetauschraumes 7 sind mit Wärmetauschermaterial angefüllt.

Über dem Wärmetauschraum 7 befindet sich im obersten Bereich des Gehäuses 2 eine Verbrennungskammer 8, in welche ein Brenner 9 mündet.

Der Drehverteiler 5 ist in bekannter Weise so ausgebildet, daß er ein weiteres Segment des Verteilraumes 6, welches im allgemeinen dem erstgenannten Segment diametral gegenüberliegt, und damit auch ein weiteres Segment des Wärmetauscherraumes 7 mit einer Auslaß-Sammelkammer 3 im unteren Bereich des Gehäuses 2 verbindet, in welche eine Auslaßleitung 10 für gereinigtes Gas mündet. Schließlich stellt der Drehverteiler 5 eine Verbindung zwischen demjenigen Segment des Verteilraumes 6 und damit des wärmetauschraumes 7 mit einer Spülluftleitung 11 her, das in Drehrichtung des Drehverteilers 5 gesehen demjenigen Segment vorauseilt, welches mit der Auslaß-Sammelkammer 10 kommuniziert.

Die Auslaßleitung 10 für gereinigtes Gas führt über ein motorgesteuertes Ventil 12 sowie ein Gebläse 13, ein weiteres motorgesteuertes Ventil 14 und einen Schalldämpfer 15 zu einem Kamin 16. Zwischen dem Gebläse 13 und dem motorgesteuerten Ventil 14 zweigt eine Spülluftleitung 11 ab, in der ein weiteres motorgesteuertes Ventil 19 liegt. In die Spülluftleitung 11 mündet außerdem zwischen dem Ventil 19 und dem Einlaß in die regenerative Nachverbrennungsvorrichtung 1 eine mit der Außenatmosphäre verbundene Frischluftleitung 20, die durch ein weiteres motorgesteuertes Ventil 21 verschließbar ist.

Die Verbrennungskammer 8 ist mit der Auslaßleitung 10 für gereinigte Gase an einer Stelle zwischen dem motorgesteuerten Ventil 12 und dem Gebläse 13 verbunden; diese Verbindung läßt sich mit einem motorgesteuerten Ventil 23 öffnen oder schließen. Zwischen dem motorgesteuerten Ventil 23 und der Mündungsstelle in die Auslaßleitung 10 mündet in die Leitung 22 eine Frischluftzuführleitung 24, die ebenfalls durch ein motorgesteuertes Ventil 25 versperrbar ist.

Schließlich ist die Einlaßleitung 4 über eine Leitung 30, in der ein motorgesteuertes Ventil 31 und ein Gebläse 32 liegen, mit einem Spalt 33 im oberen Bereich des Gehäuses 2 verbunden, der den Brenner 9 umgibt.

Der Normalbetrieb der regenerativen Nachverbrennungsvorrichtung 1, in welchem verunreinigte Abgase behandelt werden, entspricht dem Bekannten:
Das zu reinigende Abgas wird über die Abgasleitung 4 in die regenerative Nachverbrennungsvorrichtung 1 eingebracht und dem Drehverteiler 5 zugeführt. Es wird entsprechend der jeweiligen Drehstellung des Drehverteilers 5 in ein bestimmtes Segment des Verteilraumes 6 weitergeleitet. Die Abluft steigt von diesem Segment des Verteilraumes 6 auf in das darüberliegende Segment des Wärmetauschraumes 7 und nimmt von dem dortigen Wärmetauschermaterial zuvor gespeicherte Wärme auf. Das Abgas erhitzt sich beim Durchgang durch das Wärmetauschermaterial, bis es beim Austritt aus der Oberseite aus dem Wärmetauschraum 7 die Entzündungstemperatur für die in ihm enthaltenen Verunreinigungen entweder erreicht hat oder dieser Entzündungstemperatur nahekommt. Im letzteren Falle wird mit Hilfe des Brenners 9 die Verbrennung der Verunreinigungen durchgeführt; im ersten Falle findet die Verbrennung ohne Zufuhr äußerer Energie statt.

Die erhitzte, nunmehr die (ungefährlichen) Verbrennungsprodukte enthaltende Luft tritt von oben her in ein Segment des Wärmetauschraumes 7 ein und durchströmt dieses nach unten. Es gibt dabei einen Großteil seiner Wärme an das dortige Wärmetauschermaterial ab und tritt an der Unterseite des Wärmetauschraumes 7, entsprechend abgekühlt, in das entsprechende Segment des Verteilraumes 6 ein und wird vom Drehverteiler 5 der Auslaß-Sammelkammer 3 im unteren Bereich des Gehäuses 2 zugeleitet und über die Auslaßleitung 10 ausgetragen. In dieser Betriebsweise sind die motorgesteuerten Ventile 12, 14 geöffnet sowie die motorgesteuerten Ventile 23, 25 und 31 geschlossen. Die Reinluft wird mit Hilfe des Gebläses 13 über den Kamin 16 in die Außenatmosphäre ausgetragen.

Wie bereits oben erwähnt, wird dasjenige Segment des Wärmetauschraumes 7, welches dem von Reinluft durchströmten Segment in Drehrichtung des Drehverteilers 5 vorauseilt, mit Spülluft gespült. Diese Spülung erfolgt beim dargestellten Ausführungsbeispiel etwas anders als bei den oben erwähnten Druckschriften: hier wird nämlich über die Spülluftleitung 11 bei geöffnetem motorgesteuertem Ventil 19 und geschlossenem motorgesteuertem Ventil 21 Reinluft über den Drehverteiler 5 dem entsprechenden Segment des Wärmetauschraumes 7 zugeführt. Dieser Unterschied in der Art der Spülung ist jedoch für die grundsätzliche Betriebsweise der thermischen Nachverbrennungsvorrichtung 1 jedenfalls im vorliegenden Zusammenhang ohne Bedeutung.

Nach längerer Betriebszeit bedarf das im Wärmetauschraum 7 befindliche Wärmetauschermaterial einer Regeneration, da sich seine Oberflächen mit Substanzen, beispielsweise Teerprodukten oder organischen Stäuben, die vom zu reinigenden Abgas mitgeführt werden, zugesetzt haben. Diese thermische Regeneration geschieht bei der beschriebenen regenerativen Nachverbrennungsvorrichtung 1 wie folgt:
Die Zufuhr von zu reinigender Abluft über die Einlaßleitung 4 wird abgestellt. Die motorgesteuerten Ventile 12 und 19 werden geschlossen; dagegen werden die motorgesteuerten Ventile 14, 21, 23 und 25 geöffnet.

In diesem Schaltungszustand der verschiedenen motorgesteuerten Ventile wird über die Frischluftzufuhrleitung 20 und die Spülluftleitung 11 Frischluft in die regenerative Nachverbrennungsvorrichtung 1 eingebracht und über das entsprechende Segment des Wärmetauschraumes 7 in die Verbrennungskammer 8 geleitet. Dort wird diese Luft mit Hilfe des Brenners 9 erhitzt. Die erhitzte Luft gelangt nun in dasjenige Segment des Wärmetauschraumes 7, welches über den Drehverteiler 5 mit der Einlaßleitung 4 in Verbindung steht. Bei geöffnetem motorgesteuertem Ventil 31 in der Leitung 30 wird mit Hilfe des Gebläses 32 diese heiße Luft durch das entsprechende Segment des Wärmetauschraumes 7, den Verteilraum 6 und den Drehverteiler 5 hindurchgesaugt und über den Spalt 33 in der Nähe des Brenners 9 wieder in die Verbrennungskammer 8 eingegeben. Verunreinigungen, welche die Spülluft auf dem Wege durch das Wärmetauschermaterial aufgenommen haben, werden in der Verbrennungskammer 8 nachverbrannt.

Die heiße Luft wird auf dem geschilderten Wege zirkuliert, während der Drehverteiler 5 steht. Überschüssige Luft im Kreislauf wird durch entsprechendes Öffnen des motorgesteuerten Ventiles 14 zum Kamin 16 hin abgeführt. Die Temperatur der auf diese Weise abgeführten heißen Gase kann durch entsprechendes Öffnen des motorgesteuerten Ventiles 25 durch Beimischen von Frischluft über die Leitung 24 in der erforderlichen Weise herabgesenkt werden.

Die geschilderte Luftzirkulation wird so lange durchgeführt, bis das Wärmetauschermaterial auch in den untersten Bereichen diejenige Temperatur erreicht hat, bei welcher die Ablagerungen von dem Wärmetauschermaterial abgetragen werden. Ist dieser Prozeß abgeschlossen, wird der Drehverteiler 5 um ein Segment weitergefahren. Sind alle Segmente gereinigt, werden die verschiedenen motorgesteuerten Ventile wieder in die Ausgangsposition zurückgestellt und die Zufuhr von zu reinigender Abluft über die Einlaßleitung 4 wird wieder aufgenommen.

Eine geringfügig abgewandelte Variante des oben beschriebenen Regenerationsverfahren ist in Figur 2 dargestellt. Diese enthält weitgehend dieselben Komponenten wie das Ausführungsbeispiel der Figur 1; entsprechende Komponenten sind mit denselben Bezugszeichen zuzüglich 100 gekennzeichnet und werden nachfolgend nicht noch einmal beschrieben.

Der wesentliche Unterschied des Ausgangsbeispieles von Figur 2 gegenüber demjenigen von Figur 1 ist folgender:
Während in Figur 1 die Einlaßleitung 4 über die Leitung 30 mit dem Spalt 33 in der Nähe des Brenners 9 der regenerativen Nachverbrennungsvorrichtung 1 verbunden war, führt beim Ausführungsbeispiel der Figur 2 die Leitung 130, in welcher das Gebläse 132 liegt, vom Spalt 133 nahe dem Brenner 109 zur Auslaßleitung 110 für gereinigtes Gas. Dies hat folgenden Funktionsunterschied bei der Durchführung der Regeneration des Wärmetauschermaterials zur Verfügung:
   Während beim oben anhand der Figur 1 beschriebenen Ausführungsbeispiel die erhitzten Verbrennungsgase aus der Verbrennungskammer 8 in dasjenige Segment des Wärmetauschraumes 7 eintraten, welches über den Drehverteiler 5 mit der Einlaßleitung 4 verbunden ist, treten beim Ausführungsbeispiel der Figur 2 die erhitzten Gase in dasjenige Segment des Wärmetauschraumes 107 ein, welches über den Drehverteiler 105 mit der Auslaß-Sammelkammer 103 in Verbindung steht. Der Zirkulationsweg der erhitzten Regenerationsgase führt also nicht über die Einlaßleitung 104 sondern über die Auslaß-Sammelkammer 103 und die Auslaßleitung 110. Dieser Unterschied hat allerdings zur Folge, daß die Einlaßleitung 104 für zu reinigende Abgase nicht mehr von heißer Regenerationsluft durchströmt wird und daher nicht mehr von Verunreinigungen befreit wird. Außerdem erwärmt sich beim Ausführungsbeispiel von Figur 2 der gesamte untere Bereich der regenerativen Nachverbrennungsvorrichtung 101, da die aus dem Drehverteiler 105 austretenden heißen Regenerationsgase die gesamte Auslaß-Sammelkammer 103 ausfüllen. Im Regelfall wird daher dem Ausführungsbeispiel der Figur 1 der Vorzug gegeben.

## Patentansprüche

1. Verfahren zur thermischen Regeneration des Wärmetauschermaterials einer regenerativen Nachverbrennungsvorrichtung (1), welche in einem Gehäuse (2) von oben nach unten umfaßt:
a) eine Verbrennungskammer (8);
b) einen Abschnitt, der in mehrere mit Wärmetauschermaterial gefüllte Segmente unterteilt ist;
c) einen Drehverteiler (5), der entsprechend seiner Drehstellung herstellt:
ca) eine Verbindung zwischen einem Einlaßanschluß (4) für zu reinigendes Abgas mit einem ersten Segment des Wärmetauschermaterials;
cb) eine Verbindung zwischen einem zweiten Segment des Wärmetauschermaterials und einem Auslaßanschluß (10) für gereinigtes Gas;
cc) eine Verbindung zwischen einem dritten, dem zweiten Segment in Drehrichtung des Drehverteilers (5) vorauseilenden Segment des Wärmetauschermaterials und einem Anschluß (11) für Spülgas,
bei welchem Verfahren Frischluft in der Verbrennungskammer (8) erhitzt und nacheinander durch alle Segmente des Wärmetauschermaterials geleitet wird, wodurch das Wärmetauschermaterial auf eine Temperatur gebracht wird, bei welcher sich die an dem Wärmetauschermaterial adsorbierten Verunreinigungen lösen,
**dadurch gekennzeichnet,**
**daß** die zur thermischen Regeneration verwendete in der Verbrennungskammer (8) erhitzte Luft aus der Verbrennungskammer (8) über ein Segment des Wärmetauschermaterials nach unten und über den Drehverteiler (5) dem Einlaßanschluß (4) oder Auslaßanschluß (10) zugeführt und von dort erneut in die Verbrennungskammer (8) eingeführt wird,
und **daß** die Luft so lange bei stehendem Drehverteiler (5) im Kreislauf geführt wird, bis das Wärmetauschermaterial im Segment ausreichend erhitzt ist und sich alle Verunreinigungen von diesem gelöst haben, worauf dieser Vorgang der Reihe nach für alle anderen Segmente durchgeführt wird;
wobei
der im Kreislauf geführten Luft Frischluft zugeführt wird, um den Sauerstoffgehalt zu erhöhen; und
Überschußgas kontinuierlich abgezogen und zur Absenkung der Temperatur mit Frischluft vermischt und wenigstens teilweise einem Kamin zugeführt wird.

2. Verfahren nach Anspruch 1 zur Anwendung mit einer regenerativen Nachverbrennungsvorrichtung, bei welcher der Einlaßanschluß (4) oder der Auslaßanschluß (10) in eine im unteren Bereich des Gehäuses ausgebildete Sammelkammer (3) mündet, die ihrerseits mit dem Drehverteiler (5) in Verbindung steht, während der jeweils andere Anschluß über eine Leitung direkt mit dem Drehverteiler (5) in Verbindung steht,
**dadurch gekennzeichnet, daß** die zur Regeneration verwendete Luft über denjenigen Anschluß geführt wird, der nicht mit der Sammelkammer (3) kommuniziert.

3. Verfahren nach Anspruch 1 oder 2, **dadurch gekennzeichnet, daß** die zur thermischen Regeneration verwendete Frischluft über den Anschluß (11) für Spülgas zugeführt wird.

## Claims

1. Method to thermally regenerate the heat exchanger material of a regenerative post-combustion device (1), which in a housing (2) includes from top to bottom:
a) a combustion chamber (8);
b) a section, which is divided into several segments filled with heat exchanger material;
c) a rotary distributor (5), which according to its rotary position produces:
ca) a connection between an inlet connection (4) for exhaust gas to be purified with a first segment of the heat exchanger material;
cb) a connection between a second segment of the heat exchange material and an outlet connection (10) for purified gas;
cc) a connection between a third segment of the heat exchanger material, leading the second segment in rotational direction of the rotary distributor (5) and a connection (11) for flushing gas,
in which method fresh air is heated in the combustion chamber (8) and is fed one after another through all the segments of the heat exchanger material, as a result of which the heat exchanger material is brought to a temperature, at which the contaminants absorbed by the heat exchanger material are released,
**characterized in that**
the heated air used for the thermal regeneration in the combustion chamber (8) is fed from the combustion chamber (8) via a segment of the heat exchanger material to the bottom and via the rotary distributor (5) to the inlet connection (4) or outlet (10) and is again fed from there into the combustion chamber (8),
and that the air is kept in the circuit with the rotary distributor (5) stopped until the heat exchanger material in the segment is sufficiently hot and all contaminants are released from this, whereupon this process is carried out in turn for all the other segments,
whereby
fresh air is fed to the circulating air in order to increase the oxygen content and
excess gas is continuously removed and is mixed with fresh air in order to reduce the temperature and is at least partly led to a chimney.

2. Method according to claim 1 for use with a regenerative post-combustion device in which the inlet connection (4) or the outlet connection (10) joins a plenum chamber (3) formed in the lower section of the housing, which in turn communicates with the rotary distributor (5), while the other individual connection communicates via a pipe directly with the rotary distributor (5),
**characterized in that** the air used for regeneration is fed via that connection which does not communicate with the plenum chamber (3).

3. Method according to claim 1 or 2, **characterized in that** that the fresh air used for the thermal regeneration is fed via the connection (11) for flushing gas.

## Revendications

1. Procédé de régénération thermique de la matière échangeuse de chaleur d'un dispositif de post-combustion à régénération (1), lequel comprend de haut en bas dans un carter (2) :
a) une chambre de combustion (8) ;
b) une section qui est divisée en plusieurs segments remplis de matière échangeuse de chaleur ;
c) un distributeur rotatif (5) qui, selon sa position de rotation, établit :
ca) une liaison entre un raccord d'entrée (4) pour du gaz à purifier et un premier segment de matière échangeuse de chaleur ;
cb) une liaison entre un deuxième segment de matière échangeuse de chaleur et un raccord de sortie (10) pour du gaz purifié ;
cc) une liaison entre un troisième segment de matière échangeuse de chaleur, précédant le deuxième segment dans le sens de rotation du distributeur rotatif (5), et un raccord (11) pour du gaz de balayage ou de rinçage,
procédé dans lequel de l'air frais est chauffé dans la chambre de combustion (8) et conduit successivement à travers tous les segments de matière échangeuse de chaleur, amenant la matière échangeuse de chaleur à une température à laquelle les impuretés adsorbées sur la matière échangeuse de chaleur s'en détachent,
**caractérisé par le fait**
**que** l'air chauffé dans la chambre de combustion (8) utilisé pour la régénération thermique est conduit de la chambre de combustion (8) vers le bas par un segment de matière échangeuse de chaleur, amené via le distributeur rotatif (5) au raccord d'entrée (4) ou au raccord de sortie (10) et de là réintroduit directement dans la chambre de combustion (5),
et **que** l'air est conduit dans le circuit, distributeur rotatif (5) à l'arrêt, jusqu'à ce que la matière échangeuse de chaleur du segment se soit suffisamment réchauffée et que toutes les impuretés s'en soient détachées, après quoi ce processus est exécuté dans l'ordre pour tous les autres segments,
à l'occasion de quoi
de l'air frais est ajouté à l'air conduit dans le circuit pour élever la teneur en oxygène et
le gaz en excès est continuellement extrait et mélangé à de l'air frais pour en abaisser la température et au moins partiellement amené à une cheminée.

2. Procédé selon la revendication **1** destiné à être utilisé avec un dispositif de post-combustion à régénération, dans lequel le raccord d'entrée (4) ou le raccord de sortie (10) aboutit dans un collecteur (3) formé dans la partie inférieure du carter (2), qui lui-même est en communication avec le distributeur rotatif (5) tandis que l'autre raccord est directement relié au distributeur rotatif (5) par une canalisation,
**caractérisé par le fait que** l'air utilisé pour la régénération est amené par le raccord qui ne communique pas avec le collecteur (3).

3. Procédé selon la revendication 1 ou 2, **caractérisé par le fait que** l'air utilisé pour la régénération thermique est amené par le raccord (11) pour le gaz de balayage ou de rinçage.
